# EUROPÄISCHE PATENTSCHRIFT

(11) **EP 2 369 180 B1**
(45) Veröffentlichungstag und Bekanntmachung des Hinweises auf die Patenterteilung: **17.09.2014**
(21) Anmeldenummer: 10016081.1
(22) Anmeldetag: 24.12.2010
(51) Int. Cl.: F04B 1/14, F04B 39/16, F04C 29/02

(54) **Kraftstoffhochdruckpumpe**
High-pressure fuel pump
Pompe à carburant haute pression

(30) Priorität: 13.03.2010 DE 102010011292
(43) Veröffentlichungstag der Anmeldung: 28.09.2011
(73) Patentinhaber: Dr. Ing. h.c. F. Porsche AG, 70435 Stuttgart (DE)
(72) Erfinder: Deeg, Hans-Peter, 71263 Muenklingen (DE)

(56) Entgegenhaltungen:
- EP-A2- 0 149 219
- WO-A1-2007/061385
- DE-A1- 2 603 230
- US-A- 4 627 793
- US-A- 4 652 215

## Beschreibung

Die Erfindung betrifft eine Kraftstoffhochdruckpumpe mit einem Gehäuse und einer im Gehäuse gelagerten und in einem Ölraum des Gehäuses angeordneten Taumelscheibe sowie einer mit der Taumelscheibe verbundenen Antriebswelle, die eine Gehäuseöffnung durchsetzt, sowie mit einer im Gehäuse im Bereich der Gehäuseöffnung gelagerten Dichtung für die Antriebswelle, wobei die Kraftstoffhochdruckpumpe mehrere mittels der drehenden Taumelscheibe nacheinander beaufschlagbare Pumpenelemente zum Ansaugen, Verdichten und Ausstoßen von Kraftstoff aufweist.

Bei Kraftfahrzeugen, insbesondere Personenkraftwagen, finden Pumpenanordnungen Verwendung, die eine Niederdruckpumpe und eine Hochdruckpumpe aufweisen. Die Kraftstoffniederdruckpumpe ist im Kraftstofftank angeordnet und fördert Kraftstoff zu einer Kraftstoffhochdruckpumpe, die Kraftstoff mit einem Druck von in der Regel höher als 100 bar Brennräumen eines Verbrennungsmotors zuführt. Diese Kraftstoffhochdruckpumpe ist in aller Regel mit einem Zylinderkopf des Verbrennungsmotors verbunden und wird mittels der Nockenwelle des Verbrennungsmotors angetrieben.

Eine Kraftstoffhochdruckpumpe mit den Merkmalen der eingangs genannten Art ist aus der DE 698 22 698 T2 bekannt. Hierbei stellt das in den Ölraum eingefüllte Öl eine Lebensdauerfüllung dar, womit das Öl während der Lebensdauer der Kraftstoffhochdruckpumpe nicht gewechselt wird.

Diese Kraftstoffhochdruckpumpe weist aber Bauteile auf, die einem Verschleiß unterliegen. Insbesondere ist während des auf die Lebensdauer der Kraftstoffhochdruckpumpe ausgelegten Betriebes ein Abrieb von metallischen, eisenhaltigen Partikeln von Lagerelementen der Taumelscheibe und sonstigen ggf. verwendeten Elementen, wie Federn, Gleitschuhen zu verzeichnen. Über die Lebensdauer ergibt sich ein zunehmender, somit kumulativer Anfall von eisenhaltigen Partikeln. Die Partikel gelangen beispielsweise in die Lager, womit deren Verschleiß erhöht wird, ferner in den Bereich der Dichtung für die Antriebswelle, so dass die Gefahr eines Ölverlusts erhöht ist. Dies kann dazu führen, dass die Pumpe nicht mehr funktioniert, womit die berechnete Lebensdauer der Kraftstoffhochdruckpumpe nicht erreicht wird.

In der DE 197 09 781 A1 ist ein Kraftstoffabscheider beschrieben, bei dem an den Strömungskanälen des Abscheiders jeweils ein Magnet vorgesehen ist.

Aus der DE 103 27 408 A1 ist ein Druckdämpfer innerhalb einer Kraftstoffhochdruckpumpe bekannt, der mit einer Membran und einem Gehäuse versehen ist, die alternativ magnetisch ausgebildet sein können.

Außerdem ist in der DE 39 07 317 A1 ein Kraftstofftank beschrieben, an dessen Boden mehrere Magnete vorgesehen sind. Alternativ sind innerhalb des Kraftstofffilters mehrere Magnete vorgesehen.

In EP 0149219 ist eine Ölpumpe beschrieben, bei der zum Festhalten von metallischen Schmutzpartikeln ein magnetischer Ablaufstopfen in dem Ölraum positionier ist.

Aufgabe der Erfindung ist es, eine Kraftstoffhochdruckpumpe zu schaffen, die durch Verminderung eines vorzeitigen Verschleißes, insbesondere eines vorzeitigen Verschleißes der Dichtung bzw. der Lagerstellen, eine hohe Lebensdauer aufweist.

Gelöst wird die Aufgabe bei einer Kraftstoffhochdruckpumpe der eingangs genannten Art dadurch, dass die Kraftstoffhochdruckpumpe mindestens einen Magneten aufweist, der mit seinem magnetischen Kraftfeld auf den Ölraum des Gehäuses einwirkt.

Gemäß der Erfindung ist somit vorgesehen, dass mit der Kraftstoffhochdruckpumpe mindestens ein Magnet zusammenwirkt. Dieser ist an einer geeigneten Stelle an der Kraftstoffhochdruckpumpe angebracht, wobei dieser Ort so gewählt ist, dass der Magnet mit seinem magnetischen Kraftfeld auf den Ölraum des Gehäuses einwirken kann. Das magnetische Kraftfeld des jeweiligen Magneten wirkt auf eine diesem zugeordnete ölraumseitige Schmutzfangtasche ein, womit metallische, eisenhaltige Schmutzpartikel beim Strömen des Öls im Ölraum unter Einwirkung des ölseitigen Kraftfeldes des Magneten in die Schmutzfangtasche geleitet werden und dort unter Einwirkung des Magneten dauerhaft festgehalten werden. Die eisenhaltigen Schmutzpartikel werden somit aus dem Hauptförderstrom des geförderten Öls unter Einwirkung des magnetischen Kraftfeldes abgelenkt und sammeln sich im Bereich des Magneten an.

Da ein besonders kritischer Bereich der Kraftstoffhochdruckpumpe, unter dem Aspekt des Verschleißes, die Dichtung für die Antriebswelle betrifft, sollte der Magnet, insbesondere die Schmutzfangtasche in Abstand zur Dichtung, insbesondere in einem der Dichtung abgewandten Bereich des Ölraums angeordnet sein. Der Abstand ist zumindest so auszuwählen, dass die Schmutzpartikel nicht in den Bereich der Dichtung gefördert werden, sondern der Magnet eine Förderung der Schmutzpartikel von der Dichtung weg bewirkt. Es ist somit Ziel, Schmutzpartikel an der Dichtung oder den Lagerstellen, insbesondere an einer Dichtlippe eines Wellendichtringes zu vermeiden.

In der Schmutzfangtasche werden die im Ölraum gebildeten Schmutzpartikel durch den Magnet konzentriert.

Der mindestens eine Magnet kann im Inneren der Kraftstoffhochdruckpumpe platziert sein und/oder an der Außenseite der Kraftstoffhochdruckpumpe platziert sein.

Bei einer Anordnung des mindestens einen Magneten innen ist dieser vorzugsweise auf der Ölraumseite des Gehäuses mit dem Gehäuse und/oder der Antriebswelle und/oder der Taumelscheibe verbunden. Unabhängig davon mit welcher dieser Bauteile der Magnet verbunden ist, lässt sich die Lagerung des Magneten besonders einfach gestalten, wenn das Gehäuse und/oder die Antriebswelle und/oder die Taumelscheibe einen zum Ölraum offenen Aufnahmeraum für den Magneten aufweist. In diese offene Aufnahme lässt sich der Magnet einfach einstecken, insbesondere einklemmen. Andere Befestigungsarten sind selbstverständlich möglich.

Nimmt das Gehäuse den Magnet auf, wird es als besonders vorteilhaft angesehen, wenn das Gehäuse auf seiner radialen Innenseite den Magneten aufnimmt. Das Gehäuse nimmt somit den Magneten im Bereich der radial äußeren Kontur des Ölraums auf, dort wo insbesondere unter Einwirkung von Fliehkräften, die auf das Öl einwirken, davon auszugehen ist, dass sich aufgrund des relativ hohen spezifischen Gewichts die Schmutzpartikel bevorzugt sammeln. Im Fall, dass die Antriebswelle und/oder die Taumelscheibe den Magnet aufnimmt, wird es als besonders vorteilhaft angesehen, wenn die Antriebswelle und/oder die Taumelscheibe im Bereich deren Drehachse den Magnet aufnimmt. Der Magnet ist somit an einer Stelle angeordnet, an der keine oder nur geringe Fliehkräfte auf den Magneten und auch die von diesem gehaltenen Schmutzpartikel einwirken.

Alternativ kann der mindestens eine Magnet auf der dem Ölraum abgewandten Seite des Gehäuses, somit auf der Außenseite des Gehäuses, mit diesem verbunden sein. Der Magnet ist zwar in diesem Fall nicht unmittelbar dem Öl zugeordnet, sondern es wirkt der Magnet durch das Gehäuse in den Ölraum. Dennoch kann bei ausreichend stark dimensioniertem Magnet derselbe Effekt erzielt werden, wie bei der Anordnung des Magneten an der Innenseite des Gehäuses.

Die Anordnung des Magneten an der Außenseite des Gehäuses ermöglicht es auf besonders einfache Art und Weise den Magnet anzubringen bzw. die Kraftstoffdruckhochdruckpumpe nachträglich mit dem Magnet auszurüsten. Es ist hierfür nur erforderlich, den Magnet außen am Gehäuse anzubringen bzw. das Gehäuse mit einer nach außen offenen Aufnahme für den Magneten zu gestalten bzw. umzubearbeiten.

Der gewünschte Schmutzfangeffekt lässt sich auf besonders einfache Art und Weise mit minimalen Kosten erreichen, wenn der jeweilige Magnet ein Permanentmagnet ist.

Ein bevorzugtes Ausführungsbeispiel der Erfindung ist in der Zeichnung dargestellt und im Nachfolgenden näher beschrieben. Es zeigt:
- Fig. 1: einen Schnitt durch die Kraftstoffhochdruckpumpe, veranschaulicht für den Bereich eines Gehäuses, einer Taumelscheibe und einer Welle der Kraftstoffhochdruckpumpe, der ein Magnet zugeordnet ist,
- Fig. 2 und 3: Schnittdarstellungen gemäß der Fig. 1 bei modifizierter Anordnung des Magneten.

Die in den Fig. 1 und 3 veranschaulichten Ausführungsformen zeigen eine Kraftstoffhochdruckpumpe 1 in demjenigen Bereich, der die Antriebselemente für Pumpenelemente aufnimmt, wobei diese Pumpenelemente dem Ansaugen, Verdichten und Ausstoßen von Kraftstoff dienen. Es ist somit derjenige Bereich der Kraftstoffhochdruckpumpe veranschaulicht, der nicht von Kraftstoff durchströmt wird.

Im Detail ist bezüglich der Kraftstoffhochdruckpumpe 1 ein Gehäuse 2, eine im Gehäuse 2 gelagerte und in einem Ölraum 3 des Gehäuses 2 angeordnete Taumelscheibe 4 sowie eine mit der Taumelscheibe 4 verbundene Antriebswelle 5 gezeigt. Diese durchsetzt eine Gehäuseöffnung 6, wobei im Gehäuse 2 im Bereich dieser Gehäuseöffnung 6 eine Dichtung 7 gelagert ist, die als Wellendichtring 8 mit Dichtlippe 9 ausgebildet ist, wobei letztgenannte an der Antriebswelle 5 anliegt. Das außerhalb des Gehäuses 2 angeordnete Ende der Antriebswelle 5 weist einen Keilwellenabschnitt 10 auf, auf den ein Kupplungselement 11 aufgesteckt ist, das axial festgelegt ist, wobei das Kupplungselement 11 in eine nicht veranschaulichte Nockenwelle eines Verbrennungsmotors eingreift. Die Gehäusepumpe 1 ist mit einem Zylinderkopf des Verbrennungsmotors verbunden, insbesondere in nicht gezeigter Art und Weise an den Zylinderkopf angeflanscht.

Die Bezugsziffer 12 bezeichnet die Drehachse von Antriebswelle 5 und Taumelscheibe 4. Diese Taumelscheibe ist über ein Radiallager 13 und über ein Axiallager 14, die jeweils als Nadellager ausgebildet sind, im Gehäuse 2 gelagert.

Veranschaulicht sind zwei von drei Pumpenelemenfen 15 der Kraftstoffhochdruckpumpe, deren Pumpenkolben 16 mittels der sich um die Achse 12 drehenden Taumelscheibe 4 nacheinander beaufschlagt werden, mit der Folge, dass Kraftstoff in nicht näher veranschaulichter Art und Weise angesaugt, verdichtet und ausgestoßen wird, zwecks Zuführung des Kraftstoffs zum Verbrennungsmotor. Die bezüglich der Senkrechten zur Drehachse 12 geneigte Oberfläche 17 der Taumelscheibe 4 kontaktiert die Pumpenkolben 16, wobei der jeweilige Pumpenkolben 16 unter Einwirkung einer Feder 18 gegen die Oberfläche 17 der Taumelscheibe 4 gedrückt wird.

Der Ölraum 3 ist mit Hydrauliköl befüllt, und zwar als Lebensdauerfüllung, womit das Hydrauliköl während der gesamten Lebensdauer der Kraftstoffhochdruckpumpe 1 im Ölraum 3 verbleibt. Während dieser langen Standzeit der Kraftstoffhochdruckpumpe 1 ist ein Verschleiß der einzelnen Bauteile im veranschaulichten interessierenden Bereich der Kraftstoffhochdruckpumpe zu verzeichnen, mit der Konsequenz eines Abriebs von Schmutzpartikeln, insbesondere im Bereich des Radiallagers 13 und des Axiallagers 14 mit den dort angeordneten Nadeln und Federn der Lager, ferner im Bereich von Gleitschuhen 19, die der eigentlichen Kontaktierung eines kugelkopfförmigen Endes der Pumpenkolben 19 an der Taumelscheibe 4 dienen.

Durch diesen Anfall von Schmutzpartikeln, die insbesondere metallisch sind, mit eisenhaltigen Komponenten, wobei sich der Partikelanfall über die Lebensdauer kumuliert, besteht eine erhöhte Gefahr, dass die Bauteile, die dem Ölraum 2 zugewandt sind, einem erhöhten Verschleiß unterliegen. Insbesondere besteht eine erhöhte Gefahr, dass die Dichtlippe 9 der Dichtung 7 verschleißt und damit die Dichtigkeit des Gehäuses 2 nicht mehr gewährleistet ist. Die Konsequenz wäre eine Lebensdauerreduzierung der Kraftstoffhochdruckpumpe 1.

Um Schmutzpartikel, die Eisenbestandteile enthalten, und im Betrieb der Kraftstoffhochdruckpumpe 1 im Ölraum 3 bewegt werden, abzusondern, sieht die Ausführungsform gemäß der Fig. 1 vor, dass das Gehäuse 2 auf seiner Innenseite, somit auf derjenigen Seite, die unmittelbar an den Ölraum 3 angrenzt, eine zum Ölraum 3 hin offene Ausnehmung 20 aufweist, in die ein relativ kurzer, stabförmiger Magnet 21, der als Permanentmagnet ausgebildet ist, klemmend eingesteckt ist. Dieser Magnet ist radial außen angeordnet, dort wo sich aufgrund der Gestaltung der Kraftstoffhochdruckpumpe 1 insbesondere Schmutzpartikel sammeln. Der Magnet 21 ist etwas zurückgesetzt angeordnet, somit radial weiter außen angeordnet, sodass etwas weiter radial innen eine Schmutzfangtasche 22 im Gehäuse 2 gebildet ist. Diese Schmutzfangtasche 22 bildet ein Reservoir für Schmutzpartikel, die demnach dezentral angesammelt werden und vom Magneten 21 nicht nur angezogen sondern auch bei Positionierung in der Schmutzfangtasche 22 in dieser dauerhaft gehalten werden. Der Magnet 21 kann die Schmutzpartikel in den Bereich der Schmutzfangtasche 22 ziehen, weil er mittels seines magnetischen Kraftfeldes auf den Ölraum 3 des Gehäuses 2, zumindest in dem an die Schmutzfangtasche 22 angrenzenden Bereich des Ölraums 3, einwirkt. Schmutzpartikel, die kontinuierlich durch den Ölraum 3 gefördert werden, werden somit, wenn sie in das Kraftfeld des Magneten gelangen, in die Schmutzfangtasche 22 abgefördert. Hierdurch wird wirksam vermieden, dass die Schmutzpartikel in dem Bereich der Dichtung 7 oder der Lager 13 bzw. 14 gelangen.

Fig. 2 zeigt eine Modifizierung des veranschaulichten Bereiches der Kraftstoffhochdruckpumpe 1 dahingehend, dass der Magnet 21 nicht im Gehäuse 2 gelagert ist, sondern in der Antriebswelle 5 konzentrisch zur Drehachse 12, im Bereich des der Taumelscheibe 4 zugewandten Endes der Antriebswelle 5. Insofern ist dort die Antriebswelle 5 mit einer entsprechenden Ausnehmung 20 versehen, die der Aufnahme des in diese unter Vorspannung eingesetzten Magneten 21 dient. Schmutzpartikel, die im Bereich dieses Endes der Antriebswelle 5 und des der Antriebswelle 5 zugeordneten Bereiches der Taumelscheibe 4 gefördert werden, werden somit mittels des Magneten 21 an diesen gezogen und dort gesammelt.

Die Ausführungsform nach der Fig. 3 unterscheidet sich von denjenigen nach den Fig. 1 und 2 dadurch, dass der Magnet 21 nunmehr in dem Bereich des Gehäuses 2, insbesondere einem Gehäusedeckel gelagert ist, den die Pumpenkolben 16 durchsetzen.

Der Magnet 21 kann durchaus auch an anderen Stellen des Gehäuses 2 angeordnet sein, insbesondere an der Außenseite des Gehäuses 2, womit der Magnet 1 nicht in Kontakt mit dem im Ölraum 3 befindlichen Hydrauliköl gelangt. Eine einfache Modifizierung der Ausführungsform nach Fig. 1 sieht unter diesem Aspekt vor, dass in das Gehäuse 2 von außen eine Bohrung eingebracht ist, die somit die Ausnehmung 20 bildet, in die der Magnet 21 eingesteckt ist. In diesem Fall kann durchaus, dem Ölraum 3 zugewandt, eine Schmutzfangtasche 22, wie zur Ausführungsform gemäß Fig. 1 veranschaulicht, vorgesehen sein. Der Magnet 21 ist so anzuordnen, dass dessen magnetisches Kraftfeld bis in den Ölraum 3 einwirkt.

### Bezugszeichenliste

- 1: Kraftstoffhochdruckpumpe
- 2: Gehäuse
- 3: Ölraum
- 4: Taumelscheibe
- 5: Antriebswelle
- 6: Gehäuseöffnung
- 7: Dichtung
- 8: Wellendichtring
- 9: Dichtlippe
- 10: Keilwellenabschnitt
- 11: Kupplungselement
- 12: Drehachse
- 13: Radiallager
- 14: Axiallager
- 15: Pumpenelement
- 16: Pumpenkolben
- 17: Oberfläche
- 18: Feder
- 19: Gleitschuh
- 20: Ausnehmung
- 21: Magnet
- 22: Schmutzfangtasche

## Patentansprüche

1. Kraftstoffhochdruckpumpe (1) mit einem Gehäuse (2) und einer im Gehäuse (2) gelagerten und in einem Ölraum (3) des Gehäuses angeordneten Taumelscheibe (4), sowie einer mit der Taumelscheibe (4) verbundenen Antriebswelle (5), die eine Gehäuseöffnung (6) durchsetzt, sowie mit einer im Gehäuse (2) im Bereich der Gehäuseöffnung (6) gelagerten Dichtung (7) für die Antriebswelle (5), wobei die Kraftstoffhochdruckpumpe (1) mehrere mittels der drehbaren Taumelscheibe (4) nacheinander beaufschlagbare Pumpenelemente (15) zum Ansaugen, Verdichten und Ausstoßen von Kraftstoff aufweist, wobei die Kraftstoffpumpe (1) mindestens einen Magneten (21) aufweist, der mit seinem magnetischen Kraftfeld auf den Ölraum (3) des Gehäuses (2) einwirkt,
**dadurch gekennzeichnet, dass**
ölraumseitig mindestens eine Schmutzfangtasche (22) vorgesehen ist, die im ölseitigen Kraftfeld des Magneten (21) angeordnet ist.

2. Pumpe nach Anspruch 1, **dadurch gekennzeichnet, dass** die Schmutzfangtasche (22) im Abstand zur Dichtung (7), insbesondere in einem der Dichtung (7) abgewandten Bereich des Ölraums (3) angeordnet ist.

3. Pumpe nach einem der Ansprüche 1 bis 2, **dadurch gekennzeichnet, dass** der mindestens eine Magnet (21) auf der Ölraumseite des Gehäuses (2) mit dem Gehäuse (2) und/oder der Antriebswelle (5) und/oder der Taumelscheibe (4) verbunden ist.

4. Pumpe nach Anspruch 3, **dadurch gekennzeichnet, dass** das Gehäuse (2) und/oder die Antriebswelle (5) und/oder die Taumelscheibe (4) eine zum Ölraum (3) offene Aufnahme (20) für den Magneten (21) aufweist.

5. Pumpe nach Anspruch 3 oder 4, **dadurch gekennzeichnet, dass** das Gehäuse (2) auf seiner radialen Innenseite den Magneten (21) aufnimmt.

6. Pumpe nach einem der Ansprüche 3 bis 5, **dadurch gekennzeichnet, dass** die Antriebswelle (5) und/oder die Taumelscheibe (4) im Bereich deren Drehachse (12) den Magneten (21) aufnimmt.

7. Pumpe nach einem der Ansprüche 1 bis 6, **dadurch gekennzeichnet, dass** der mindestens eine Magnet (21) auf der dem Ölraum (3) abgewandten Seite des Gehäuses (2) mit diesem Verbunden ist.

8. Pumpe nach Anspruch 7, **dadurch gekennzeichnet, dass** das Gehäuse (2) eine zu dessen Außenseite offene Aufnahme für den Magneten (21) aufweist.

9. Pumpe nach einem der Ansprüche 1 bis 8, **dadurch gekennzeichnet, dass** der Magnet (21) ein Permanentmagnet ist.

## Claims

1. High-pressure fuel pump (1) with a housing (2) and a swash plate (4) which is mounted in the housing (2) and is arranged in an oil space (3) of the housing, and with a drive shaft (5) which is connected to the swash plate (4) and passes through a housing opening (6), and with a seal (7) for the drive shaft (5), which seal is mounted in the housing (2) in the region of the housing opening (6), wherein the high-pressure fuel pump (1) has a plurality of pump elements (15) for sucking up, compressing and ejecting fuel, which pump elements can be acted upon consecutively by means of the rotatable swash plate (4), wherein the fuel pump (1) has at least one magnet (21), the magnetic force field of which acts on the oil space (3) of the housing (2), **characterized in that** at least one dirt collecting pocket (22) is provided on the oil space side, said dirt collecting pocket being arranged in the oil-side force field of the magnet (21).

2. Pump according to Claim 1, **characterized in that** the dirt collecting pocket (22) is arranged at a distance from the seal (7), in particular in a region of the oil space (3) remote from the seal (7).

3. Pump according to either of Claims 1 and 2, **characterized in that** the at least one magnet (21) is connected on the oil space side of the housing (2) to the housing (2) and/or to the drive shaft (5) and/or to the swash plate (4).

4. Pump according to Claim 3, **characterized in that** the housing (2) and/or the drive shaft (5) and/or the swash plate (4) have/has a receptacle (20), which is open to the oil space (3), for the magnet (21).

5. Pump according to Claim 3 or 4, **characterized in that** the radial interior surface of the housing (2) receives the magnet (21).

6. Pump according to one of Claims 3 to 5, **characterized in that** the magnet (21) is received by the drive shaft (5) and/or the swash plate (4) in the region of the axis of rotation (12) thereof.

7. Pump according to one of Claims 1 to 6, **characterized in that** the at least one magnet (21) is connected to the housing (2) on the side thereof which is remote from the oil space (3).

8. Pump according to Claim 7, **characterized in that** the housing (2) has a receptacle, which is open to the exterior surface thereof, for the magnet (21).

9. Pump according to one of Claims 1 to 8, **characterized in that** the magnet (21) is a permanent magnet.

## Revendications

1. Pompe à carburant haute pression (1) comprenant un boîtier (2) et un plateau oscillant (4) monté dans le boîtier (2) et disposé dans une chambre d'huile (3) du boîtier, ainsi qu'un arbre d'entraînement (5) relié au plateau oscillant (4), lequel arbre d'entraînement traverse une ouverture de boîtier (6), ainsi qu'un joint d'étanchéité (7), monté dans le boîtier (2) dans la région de l'ouverture de boîtier (6), pour l'arbre d'entraînement (5), la pompe à carburant haute pression (1) comprenant plusieurs éléments de pompe (15) pouvant être sollicités tour à tour au moyen du plateau oscillant (4) rotatif en vue de l'aspiration, de la compression et de l'expulsion de carburant, la pompe à carburant (1) comprenant au moins un aimant (21) qui agit par son champ de force magnétique sur la chambre d'huile (3) du boîtier (2),
**caractérisée**
**en ce qu'**au moins une poche collectrice d'impuretés (22) est prévue du côté de la chambre d'huile, laquelle poche collectrice d'impuretés est disposée dans le champ de force côté huile de l'aimant (21).

2. Pompe selon la revendication 1, **caractérisée en ce que** la poche collectrice d'impuretés (22) est disposée à distance du joint d'étanchéité (7), en particulier dans une région de la chambre d'huile (3) opposée au joint d'étanchéité (7).

3. Pompe selon l'une quelconque des revendications 1 et 2, **caractérisée en ce que** l'au moins un aimant (21) est relié, du côté de la chambre d'huile du boîtier (2), au boîtier (2) et/ou à l'arbre d'entraînement (5) et/ou au plateau oscillant (4).

4. Pompe selon la revendication 3, **caractérisée en ce que** le boîtier (2) et/ou l'arbre d'entraînement (5) et/ou le plateau oscillant (4) comprend/comprennent un logement (20), ouvert en direction de la chambre d'huile (3), pour l'aimant (21).

5. Pompe selon la revendication 3 ou 4, **caractérisée en ce que** le boîtier (2) reçoit, sur son côté intérieur radial, l'aimant (21).

6. Pompe selon l'une quelconque des revendications 3 à 5, **caractérisée en ce que** l'arbre d'entraînement (5) et/ou le plateau oscillant (4) reçoivent, dans la région de leur axe de rotation (12), l'aimant (21).

7. Pompe selon l'une quelconque des revendications 1 à 6, **caractérisée en ce que** l'au moins un aimant (21) est relié au boîtier (2) du côté du boîtier opposé à la chambre d'huile (3).

8. Pompe selon la revendication 7, **caractérisée en ce que** le boîtier (2) comprend un logement, ouvert en direction de son côté extérieur, pour l'aimant (21).

9. Pompe selon l'une quelconque des revendications 1 à 8, **caractérisée en ce que** l'aimant (21) est un aimant permanent.
